# EUROPÄISCHE PATENTSCHRIFT

(11) **EP 0 848 127 B1**
(45) Veröffentlichungstag und Bekanntmachung des Hinweises auf die Patenterteilung: **10.10.2001**
(21) Anmeldenummer: 97115234.3
(22) Anmeldetag: 03.09.1997
(51) Int. Cl.: E05C 9/22, E05C 7/04

(54) **Klemm-Befestigungsvorrichtung für Beschlagteile**
Clamping or fastening device for fittings
Dispositif de serrage ou de fixation pour ferrures

(30) Priorität: 12.12.1996 DE 29621561 U
(43) Veröffentlichungstag der Anmeldung: 17.06.1998
(73) Patentinhaber: SIEGENIA-FRANK KG, 57074 Siegen (DE)
(72) Erfinder: Hartmann, Gerhard, 57234 Wilnsdorf (DE)

(56) Entgegenhaltungen:
- EP-A- 0 056 484
- AT-B- 366 755
- DE-A- 3 621 811
- DE-U- 29 508 225
- DE-U- 29 613 816
- FR-A- 1 572 059
- FR-A- 2 467 276

## Beschreibung

Die Erfindung betrifft eine Klemm-Befestigungsvorrichtung mit einem Beschlagteil für die mit beidseitig mit Hinterschneidungsbereichen versehenen Längsnuten oder - kanälen von Metall- oder Kunststoffprofilen, insbesondere Hohlprofilen an Fenster- und Türrahmen oder -flügeln, bei der die Beschlagteile mit einem Sockel durch eine Längsöffnung bzw. einen Längsspalt zwischen den Hinterschneidungsbereichen in die Längsnuten oder -Kanäle quer zu deren Längsrichtung einsenkbar sind, bei der der Sockel in seiner Einsenkrichtung auf dem Boden der Längsnuten oder -kanäle und/oder vor deren Längsöffnung bzw. Längsspalt an Außenflächen der Metall- oder Kunststoffprofile starr abstützbar ist, und bei der vom Sockel her Verankerungsklauen seitwärts in die Hinterschneidungsbereiche der Längsnuten oder -kanäle einspreizbar sowie darin durch Anziehen von Spanngliedern, z.B. Schrauben, fixierbar sind.

Eine gattungsgemäße Klemm-Befestigungsvorrichtung für einen sogenannten Stulpschienenbeschlag ist bekannt durch die EP-B1- 0 056 484. Hierbei sind an der Rück- bzw. Unterseite der Stulpschiene als Sockel U-förmige Halter befestigt. Deren Seitenschenkel weisen federnde Zungen auf, welche die Hinterschneidungsbereiche selbsttätig schnappend hintergreifen können, nachdem sie beim Einführen der Sockel durch die Längsöffnung bzw. den Längsspalt der Längsnuten oder -kanäle zurückgefedert sind. An den freien Längsrändern der Seitenschenkel der U-förmigen Halter ausgebildete Verankerungsvorsprünge sollen hierbei zusätzlich in den Boden der Längsnuten oder -kanäle von Metall- oder Kunststoffprofilen eingreifen. Als Spannglieder zwischen der Stulpschiene und den U-förmigen Haltern vorgesehene Schrauben werden abschließend angezogen, damit die innerhalb der Hinterschneidungsbereiche selbsttätig aufgespreizten Federzungen die ortsfeste Fixierung des Stulpschienenbeschlages am Metall- oder Kunststoffprofil bewirken.

Da bei der bekannten Klemm-Befestigungsvorrichtung das Spreizverhalten der sich selbsttätig in die Hinterschneidungsbereiche der Längsnuten oder -kanäle einspreizenden Federzungen unmittelbar und ausschließlich von dem Federverhalten der als U-förmige Halter gestalteten Sockel abhängig ist, kann mit dem bekannten Ausbildungsvorschlag nicht in allen Fällen eine ausreichend sichere Verankerungswirkung gewährleistet werden. Das dürfte auch der eigentliche Grund dafür sein, daß die bekannte Klemmbefestigungsvorrichtung für Stulpschienenbeschläge an Tür- oder Fensterflügeln bisher nicht zum praktischen Einsatz gelangt ist.

Die Erfindung zielt auf die Schaffung einer Klemm-Befestigungsvorrichtung der anfangs spezifizierten Gattung ab, die bei hoher Funktionssicherheit auch eine optimale und von Fertigungstoleranzen unbeeinflußte Verankerungswirkung für die Beschlagteile an den Metall- oder Kunststoffprofilen erwarten läßt.

Die der Erfindung zugrunde liegende Problemlösung ist dabei grundsätzlich dadurch gekennzeichnet,
daß im Sockel als Verankerungsklauen in sich starre Druckpratzen schräg nach außen gleitfähig geführt und gehalten sind,
daß diese Druckpratzen ihr Widerlager an einer im Sockel geführten Stützplatte haben,
und daß die Stützplatte über die Spannglieder relativ zum Sockel gegen die Druckpratzen anstellbar gehalten ist.

Aufgrund dieser Ausgestaltungsmaßnahmen ist es möglich, auch größere Fertigungstoleranzen innerhalb der Hinterschneidungsbereiche der Längsnuten oder -kanäle von Metall- oder Kunststoffprofilen zu beherrschen und einen dauerhaft sicheren Formschluß zu gewährleisten.

Als besonders vorteilhaft hat sich eine Klemm-Befestigungsvorrichtung erwiesen, bei der erfindungsgemäß der Sockel des Beschlagteils längssymmetrisch gestaltet sowie beidseitig seiner Längs-Symmetrieebene mit im wesentlichen nach auswärts gerichteten Stütz- und Führungsflächen für ein Paar von Druckpratzen ausgestattet ist, daß die Stützplatte ebenfalls längssymmetrisch ausgeführt und mit Widerlagermulden für jede Druckpratze des Druckpratzen-Paares ausgestattet ist und daß die Spannglieder zwischen Sockel und Stützplatte ebenfalls auf der Längs-Symmetrieebene wirksam sind.

Eine solche Klemm-Befestigungsvorrichtung wirkt mit ihrem Druckpratzen-Paar also gewissermaßen nach Art eines Spreizankers, an dem das Ausmaß der Spreizung und damit auch die Verankerungskraft über die Spannglieder zweckentsprechend variiert werden kann.

Vorteilhaft ist weiterhin, daß die der Längs-Symmetriebene zugewendeten Rückenflächen der Druckpratzen und - vorzugsweise - auch die ihnen im Sockel zugeordneten Stütz- und Führungsflächen zueinander etwa komplementär bogenförmig konturiert sind, wobei die Rückenflächen der Druckpratzen konvex, die Stütz- und Führungsflächen des Sockels aber konkav gewölbt verlaufen.

Zu empfehlen ist es, die beiden Druckpratzen jedes Druckpratzen-Paares an ihrem oberen Ende durch eine Schlaufe oder einen Bügel in Verbindung zu halten, die bzw. der eine Öffnung bzw. einen Durchlaß der Stützplatte durchgreift. Bei Bedarf läßt sich dabei die Schlaufe oder der Bügel an der Oberseite der Stützplatte mit einem geeigneten Werkzeug (Schraubendreher) erfassen, wenn es - nach Lockern der Stützplatte - nötig werden sollte, die Druckpratzen aus ihrer Spreizlage in den Sockel hinein zurückzuziehen.

Als empfehlenswert hat sich ferner herausgestellt, dem Sockel und der Stützplatte des Beschlagteils auch eine quersymmetrische Ausgestaltung zu geben und beidseitig der Quer-Symmetrieebene je ein Druckpratzen-Paar vorzusehen, während als ein zentrales Spannglied für beide Druckpratzen-Paare eine Schraube im Schnittpunkt von Längs-Symmetrieebene und Quer-Symmetrieebene zwischen Sockel und Stützplatte wirksam ist. Ein einzelnes Spannglied macht es in diesem Falle möglich, relativ große Verankerungsflächen gleichzeitig zur Wirkung zu bringen und dadurch einen sicheren Halt des Beschlagteils zu gewährleisten.

In baulicher Hinsicht ist es vorteilhaft, wenn die auf der gleichen Seite der Längs-Symmetriebene liegenden Druckpratzen der beiden Druckpratzen-Paare je durch einen Zwischensteg miteinander in Verbindung stehen und alle Druckpratzen-Paare mit ihren Schlaufen bzw. Bügeln und Zwischenstege als ein Spritzguß-Formteil aus Kunststoff oder als ein Druckguß-Formteil aus Metall ausgebildet sind.

Eine raumsparende Bauform der Klemm-Befestigungsvorrichtung kann geschaffen werden, wenn die Stützplatte für die Druckpratzen-Paare am Beschlagteil in einem Fenster des Sockels jeweils durch in Nuten eingreifende Nasen geführt ist, die sich an Querkanten des Fensters und der Stützplatte befinden.

Die als Spannglied vorgesehene Schraube kann an ihrem dem Boden der Längsnuten oder -kanäle im Metall- oder Kunststoffprofil zugewendeten Ende eine Kegelspitze aufweisen, die in den Boden der Längsnut bzw. des Längskanals eintreibbar ist.

Besonders bewährt hat sich die Benutzung einer erfindungsgemäßen Klemm-Befestigungsvorrichtung für den Fall, daß das Beschlagteil die Lager- und Führungsplatte eines Falz-Hebelgetriebes zur Betätigung der Riegelstangen für den unterschlagenden Flügel zweiflügeliger Fenster oder Türen ohne Rahmen-Zwischenpfosten bildet.

Weitere Merkmale und Vorteile der erfindungsgemäßen Klemm- und Befestigungsvorrichtung werden nachfolgend an in der Zeichnung dargestellten Ausführungsbeispielen erläutert. Hierbei zeigen
- Fig. 1: in vergrößertem Maßstab ein Querschnittsteilstück aus einem zum Bau von Fenster- und Türrahmen oder - flügeln geeigneten Metall- oder Kunststoff-Hohlprofil, das für den Einbau von Beschlagteilen Längsnuten oder -kanäle mit beidseitigen Hinterschneidungsbereichen aufweist,
- Fig. 2: in Längsschnitt ein Beschlagteil, das in die Längsnuten des aus Fig. 1 ersichtlichen Querschnittsteilstücks einsetzbar ist,
- Fig. 3: eine der Fig. 2 entsprechende Darstellung des in den Langsnuten eines Querschnittsteilstück nach Fig. 1 verankerten Beschlagteils,
- Fig. 4: einen Schnitt entlang der Linie IV-IV durch das Beschlagteil nach Fig. 2 in seiner in eine Längsnut oder einen Längskanal eingesetzten Grund- bzw. Ausgangsstellung,
- Fig. 5: einen Schnitt entlang der Linie V-V durch das Beschlagteil nach Fig. 2,
- Fig. 6: einen Schnitt entlang der Linie VI-VI durch das Beschlagteil nach Fig. 2,
- Fig. 7: einen der Fig. 4 entsprechenden Schnitt, wobei jedoch das Beschlagteil seinen der Fig. 3 entsprechnden verankerten Zustand hat,
- Fig. 8: einen der Fig. 5 entsprechenden Schnitt durch das verankerte Beschlagteil,
- Fig. 9: einen der Fig. 6 entsprechenden Schnitt durch das verankerte Beschlagteil, und
- Fig. 10: die Einbau-Anordnung des Beschlagteils nach Fig. 3 in der Draufsicht.

In Fig. 1 der Zeichnung ist - in vergrößertem Maßstab - von einem Metall- oder Kunststoff-Hohlprofil 1, wie es üblicherweise für den Bau von Fenster- und Türrahmen oder - flugeln Verwendung findet, lediglich dasjenige Querschnittsteilstuck gezeigt, welches zur Unterbringung und/oder Befestigung von Beschlagteilen mit einer Längsnut bzw. einem Längskanal 2 ausgestattet ist. Diese Längsnut bzw. dieser Längskanal 2 weist dabei einerseits eine Längsöffnung bzw. einen Längsspalt 3 auf. Andererseits ist sie bzw. er mit beidseitigen Hinterschneidungsbereichen 4a und/oder 4b versehen, deren Querschnittsgestalt und -abmessung jeweils von Profilstegen 5a und/oder 5b bestimmt ist. Während die Profilstege 5a unmittelbar die Längsöffnung bzw. den Längsspalt 3 der Längsnut bzw. des Längskanals 2 begrenzen, liegen die beiden Profilstege 5b sich etwa auf halber Querschnittshöhe der Langsnut bzw. des Längskanals 2 gegenüber und bestimmen einen Verengungsbereich 6, welcher etwa die gleiche Breite hat, wie die Längsöffnung bzw. der Längsspalt 3. Die beiden seitlichen Begrenzungen der Längsnut bzw. des Langskanals 2 werden von sich spiegelbildlich gegenüberliegenden, etwa F-förmig gestalteten Profilstücken gebildet.

Aus den Fig. 4 bis 9 der Zeichnung ist ersichtlich, daß die Längsnut bzw. der Längskanal 2 des Metall- oder Kunststoff-Hohlprofils 1 zur Aufnahme bzw. Unterbringung von Beschlagteilen 7 benutzt werden kann, von denen eines für sich allein beispielsweise in Fig. 2 der Zeichnung zu sehen ist.

Das Beschlagteil 7 hat einen Sockel 8, der durch die Langsöffnung bzw. den Langsspalt 3 und den Verengungsbereich 6, also zwischen die Hinterschneidungsbereiche 4a und 4b der F-förmig gestalteten Profilstücke in die Längsnut bzw. den Längskanal 2 eingesenkt werden kann (Fig.3). Dabei kann sich entweder der Sockel 8 in seiner Einsenkrichtung unterseitig auf dem Boden 9 der Längsnut bzw. des Längskanals 2 abstützen. Es kann sich aber auch das Beschlagteil 7 mit einer Schulter 10 stutzend vor der Längsoffnung bzw. dem Längsspalt 3 gegen Außenflächen der F-förmig gestalteten Profilstucke des Metall- oder Kunststoff-Hohlprofils 1 anlegen, wie das aus den Fig. 4 bis 9 ersichtlich ist.

Zum Zwecke seiner Festlegung am Metall- oder Kunststoff-Hohlprofil 1 bzw. zur Verankerung in dessen Längsnut bzw. Längskanal 2 ist jedes Beschlagteil 7 mit einer besonderen Klemm-Befestigungsvorrichtung 11 ausgestattet.

Die Klemm-Befestigungsvorrichtung 11 benutzt als wesentliche Funktionsteile im Sockel 8 des Beschlagteils 7 untergebrachte sowie in sich starr ausgebildete Druckpratzen 12, die als Verankerungsklauen wirksam gemacht werden können. Zu diesem Zweck sind die Druckpratzen 12 einerseits in einem Freiraum im Sockel 8 in Richtung schräg nach auswärts beweglich, nämlich gleitfähig geführt und gehalten. Andererseits haben sie ihr Widerlager an einer im Freiraum des Sockels 8 geführten Stützplatte 13, welche über ein Spannglied 14, vorzugsweise eine Schraube, am Sockel 8 gegen die Druckpratzen 12 anstellbar gehalten ist.

Für das Einbringen der Beschlagteile 7 in die Längsnut bzw. den Längskanal 2 des Metall- oder Kunststoff-Hohlprofils 1 befindet sich die Klemm-Befestigungsvorrichtung 11 zunächst in ihrer den Fig. 4 bis 6 entsprechenden Grund- bzw. Ausgangsstellung. Zum Zwecke der Verankerung des Beschlagteils 7 wird die Klemm-Befestigungsvorrichtung 11 jedoch aus dieser den Fig. 4 bis 6 entnehmbaren Grund- oder Ausgangsstellung in die den Fig. 7 bis 9 entnehmbare Wirkstellung gebracht. Hierzu werden die als Druckpratzen 12 ausgeführten Verankerungsklauen seitwärts aus dem Sockel 8 herausgedrängt. Sie schieben sich dabei mit ihren freien Enden unterhalb der Profilstege 5b nach entgegengesetzten Richtungen in die beiden Hinterschneidungsbereiche 4b der Längsnut bzw. des Längskanals 2 ein, wie das den Fig. 7 bis 9 deutlich entnommen werden kann.

Aus der Zeichnung geht aber auch hervor, daß zumindest der Sockel 8 des Beschlagteils 7 zu einer Ebene 15-15 längssymmetrisch gestaltet ist. Beidseitig seiner Längs-Symmetrieebene 15-15 ist dabei der Sockel 8 mit im wesentlichen nach auswärts gerichteten Stütz- und Fuhrungsflächen 16 für ein Paar von Druckpratzen 12 ausgestattet ist. Auch die Stützplatte 13 ist zur Ebene 15-15 langssymmetrisch ausgeführt und mit Widerlagermulden 17 für jede Druckpratze 12 des Druckpratzen-Paares ausgestattet. Wichtig ist schließlich auch, daß die als Spannglied 14 benutzte Schraube zwischen dem Sockel 8 und der Stützplatte 13 ebenfalls auf der Symmetrieebene 15-15 wirksam ist und dort in eine Gewindebohrung 18 des Sockels 8 eingreift.

Die der Längs-Symmetrieebene 15-15 zugewendeten Rückenflächen 19 der Druckpratzen 12 jedes Druckpratzen-Paares und auch die diesen im Sockel 8 zugeordneten Stutz- und Führungsflachen 16 haben vorzugsweise eine zueinander etwa komplementär bogenförmig verlaufende Kontur. Dabei haben die Ruckenflächen 19 der Druckpratzen 12 eine konvexe Krümmung, während die Stutz- und Führungsflächen 16 im Freiraum des Sockels 8 eine konkave Krümmung aufweisen.

Den Fig. 4 und 7 der Zeichnung kann deutlich entnommen werden, daß die beiden Druckpratzen 12 jedes Druckpratzen-Paares an ihrem oberen Ende durch eine biegefähige Schlaufe oder einen Bügel 20 miteinander in Verbindung stehen, welche bzw. welcher von einer Öffnung bzw. einem Durchlaß 21 in der Stützplatte 13 aufgenommen werden kann.

In Fig. 10 der Zeichnung ist noch erkennbar, daß Sockel 8 und Stützplatte 13 des Beschlagteils 7 auch zu einer Querebene 22-22 eine symmetrische Ausgestaltung haben, während die Fig. 2 und 3 deutlich machen, daß beidseitig dieser Quer-Symmetrieebene 22-22 je ein Paar von Druckpratzen 12 vorgesehen ist. Schließlich läßt sich den Fig. 2, 3 und 10 aber auch noch entnehmen, daß die als Spannglied 14 benutzte Schraube im Schnittpunkt von Längs-Symmetrieebene 15-15 und Quer-Symmetrieebene 22-22 zwischen dem Sockel 8 und der Stützplatte 13 des Beschlagteils 7 wirksam ist.

Als vorteilhaft hat es sich auch erwiesen, wenn jeweils die auf der gleichen Seite der Längs-Symmetrieebene 15-15 gelegenen Druckpratzen 12 der beiden Druckpratzen-Paare durch einen Zwischensteg 23 miteinander in Verbindung stehen, der in seiner z.B. ovalen oder langrunden Querschnittsform in den Fig. 6 und 9 zu sehen ist.

Beide Druckpratzen-Paare mit ihren Schlaufen bzw. Bügeln 20 und ihren Zwischenstegen 23 lassen sich in vorteilhafter Weise als ein Spritzguß-Formteil aus Kunststoffe ggf. aber auch als ein Druckguß-Formteil aus Metall herstellen.

Bewährt hat es sich ferner, wenn die Stützplatte 13 für die Druckpratzen-Paare am Beschlagteil 7 in einem an den Freiraum anschließenden Fenster 24 des Sockels 8 aufgenommen ist. Darin kann es durch in Nuten 25 eingreifende Nasen 24 geführt werden, die sich jeweils an den Querkanten des Fensters 24 und der Stützplatte 13 befinden (vergl. Fig. 10).

In vorteilhafter Weise kann die als Spannglied 14 verwendete Schraube an ihrem dem Boden 9 der Längsnut bzw. des Längskanals 2 zugewendeten Ende eine Kegelspitze 27 aufweisen. Da sich nämlich beim Eindrehen der Schraube in die Gewindebohrung 18 des Sockels 8 diese Kegelspitze 27 auf den Boden 9 zu bewegt, kann sie letztlich in diesen eindringen und eine zusätzliche Verschiebesicherung für das Beschlagteil 7 bilden, wie sich das den Fig. 3 und 9 der Zeichnung entnehmen läßt.

Eine die vorstehend beschriebenen Ausbildungsmerkmale aufweisende Klemm-Befestigungsvorrichtung 11 ist in besonders vorteilhafter Weise dann anwendbar, wenn das mit ihr ausgestattete Beschlagteil 7 die Lager- und Fuhrungsplatte für ein sogenanntes Falz-Hebelgetriebe bildet, wie es zur Betätigung der Riegelstangen für den unterschlagenden Flügel von zweiflügeligen Fenstern oder Türen ohne Rahmen-Zwischenpfosten benötigt wird.

Selbstverständlich ist die Ausgestaltungs- und Wirkungsweise einer erfindungsgemaßen Klemm-Befestigungsvorrichtung 11 nicht auf die in der Zeichnung darstellte Ausführungsform von Beschlagteilen 7 beschrankt, bei denen die Druckpratzen 12 in die unteren Hinterschneidungsbereiche 4b einer Längsnut oder eines Längskanals 2 eindringen. Vielmehr ist es auch durchaus denkbar, die Druckpratzen-Paare 12 und die damit unter Zwischenschaltung des Spanngliedes 14 zusammenwirkende Stutzplatte 13 im Freiraum des Beschlagteils 7 so anzuordnen, daß die freien Enden der Druckpratzen 12 in Richtung von unten nach oben in die oberen Hinterschneidungsbereiche 4a der Langsnut bzw. des Längskanals 2 eindringen können, um dort die Verankerungswirkung der Klemm-Befestigungsvorrichtung 11 auszuüben

### BEZUGSZEICHENLISTE

- 1: Metall- oder Kunststoff-Hohlprofil
- 2: Längsnut/ Längskanal
- 3: Längsöffnung/ Längsspalt
- 4a, 4b: Hinterschneidungsbereiche
- 5a, 5b: Profilstege
- 6: Verengungsbereich
- 7: Beschlagteil
- 8: Sockel
- 9: Boden
- 10: Schulter
- 11: Klemm-Befestigungsvorrichtung
- 12: Druckpratzen
- 13: Stützplatte
- 14: Spannglied/ Schraube
- 15-15: Längs-Symmetrieebene
- 16: Stütz- und Fuhrungsflächen
- 17: Widerlagermulde
- 18: Gewindebohrung
- 19: Rückenfläche
- 20: Schlaufe/ Bugel
- 21: Öffnung/ Durchlaß
- 22-22: Quer-Symmetrieebene
- 23: Zwischensteg
- 24: Fenster
- 25: Nut
- 26: Nase
- 27: Kegelspitze

## Patentansprüche

1. Klemm-Befestigungsvorrichtung (11) mit einem Beschlagteil (7) für die mit beidseitig mit Hinterschneidungsbereichen (4a, 4b) versehenen Längsnuten oder -kanälen (2) von Metall- oder Kunststoffprofilen (1), insbesondere Hohlprofilen an Fenster- und Türrahmen oder -flügeln, bei der das Beschlagteil (7) mit einem Sockel (8) durch eine Längsöffnung bzw. einen Längsspalt (3) zwischen den Hinterschneidungsbereichen (4a, 4b) in die Längsnuten oder -kanäle (2) quer zu deren Längsrichtung einsenkbar sind, bei der der Sockel (8) in seiner Einsenkrichtung auf dem Boden (9) der Längsnuten oder -kanäle (2) oder vor deren Längsöffnung bzw. Längsspalt (3) an Außenflächen der Metall- oder Kunststoffprofile (1) starr abstütztbar ist, und bei der vom Sockel (8) her Verankerungsklauen (12) seitwärts in die Hinterschneidungsbereiche (4b) der Längsnuten oder Kanäle (2) einspreizbar sowie darin durch Anziehen von Spanngliedern (14), z.B. Schrauben, fixierbar sind,
**dadurch gekennzeichnet,**
**daß** im Sockel (8) als Verankerungsklauen in sich starre Druckpratzen (12) schräg nach auswärts gleitfähig geführt und gehalten (16, 19) sind,
**daß** die Druckpratzen (12) ihr Widerlager an einer im Sockel (8) geführten Stützplatte (13) haben,
und **daß** die Stützplatte (13) über die Spannglieder (14) relativ zum Sockel (8) gegen die Druckpratzen (12) anstellbar gehalten ist.

2. Klemm-Befestigungsvorrichtung nach Anspruch 1,
**dadurch gekennzeichnet,**
**daß** der Sockel (8) des Beschlagteils (7) längssymmetrisch gestaltet sowie beidseitig seiner Längs-Symmetrieebene (15-15) mit im wesentlichen nach auswärts gerichteten Stütz- und Führungsflächen (16) für ein Paar von Druckpratzen (12) ausgestattet ist,
**daß** die Stützplatte (13) ebenfalls längssymmetrisch ausgeführt und mit Widerlagermulden (17) für jede Druckpratze (12) des Druckpratzen-Paares ausgestattet ist,
und **daß** die Spannglieder (14) zwischen Sockel (8) und Stützplatte (13) ebenfalls auf der Längs-Symmetrieebene (15-15) wirksam sind.

3. Klemm-Befestigungsvorrichtung nach einem der Ansprüche 1 und 2,
**dadurch gekennzeichnet,**
**daß** die der Längs-Symmetrieebene (15-15) zugewendeten Rückenflächen (19) der Druckpratzen (12) und - vorzugsweise - auch die ihnen im Sockel (8) zugeordneten Stütz- und Führungsflächen (16) zueinander etwa komplementär bogenförmig konturiert sind, wobei die Rückenflächen (19) der Druckpratzen (12) konvex, die Stütz- und Führungsflächen (16) des Sockels (8) aber konkav gewölbt verlaufen.

4. Klemm-Befestigungsvorrichtung nach einem der Ansprüche 1 bis 3,
**dadurch gekennzeichnet,**
**daß** die beiden Druckpratzen (12) jedes Druckpratzen-Paares an ihrem oberen Ende durch eine Schlaufe oder einen Bügel (20) in Verbindung stehen, die bzw. der eine Öffnung bzw. einen Durchlaß (21) der Stützplatte (13) durchgreift.

5. Klemm-Befestigungsvorrichtung nach einem der Ansprüche 1 bis 4,
**dadurch gekennzeichnet,**
**daß** Sockel (8) und Stützplatte (13) des Beschlagteils (7) auch eine quersymmetrische Ausgestaltung haben und beidseitig der Quer-Symmetrieebene (22-22) je ein Druckpratzen-Paar vorgesehen ist (Fig. 2 und 3), während als eine zentrales Spannglied (14) eine Schraube im Schnittpunkt von Längs-Symmetrieebene (15-15) und Quer-Symmetrieebene (22-22) zwischen Sockel (8) und Stützplatte (13) wirksam ist (Fig. 10).

6. Klemm-Befestigungsvorrichtung nach einem der Ansprüche 1 bis 5,
**dadurch gekennzeichnet,**
**daß** die auf der gleichen Seite der Längs-Symmetrieebene (15-15) liegenden Druckpratzen (12) der beiden Druckpratzen-Paare je durch einen Zwischensteg (23) miteinander in Verbindung stehen (Fig. 6 und 9).

7. Klemm-Befestigungsvorrichtung nach einem der Ansprüche 1 bis 6,
**dadurch gekennzeichnet,**
**daß** alle Druckpratzen-Paare mit ihren Schlaufen bzw. Bügeln (20) und Zwischenstegen (23) als ein Spritzguß-Formteil aus Kunststoff oder als ein Druckguß-Formteil aus Metall ausgebildet sind.

8. Klemm-Befestigungsvorrichtung nach einem der Ansprüche 1 bis 7,
**dadurch gekennzeichnet,**
**daß** die Stützplatte (13) für die Druckpratzen-Paare am Beschlagteil (7) in einem Fenster (24) der Sockels (8) jeweils durch in Nuten (25) eingreifende Nasen (26) geführt ist, die sich an Querkanten des Fensters (24) und der Stützplatte (13) befinden (Fig. 10).

9. Klemm-Befestigungsvorrichtung nach einem der Ansprüche 1 bis 9,
**dadurch gekennzeichnet,**
**daß** die als Spannglied (14) vorgesehene Schraube an ihrem dem Boden (9) der Längsnuten oder -kanäle (2) zugewendeten Ende eine Kegelspitze (27) aufweist, die in den Boden (9) der Längsnut bzw. des Längskanals (2) eintreibbar ist (Fig. 3 und 9).

10. Klemm-Befestigungsvorrichtung nach einem der Ansprüche 1 bis 9,
**dadurch gekennzeichnet,**
**daß** das Beschlagteil (7) die Lager- und Führungsplatte eines Falz-Hebelgetriebes zur Betätigung der Riegelstangen für den unterschlagenden Flügel zweiflügeliger Fenster oder Türen ohne Rahmen-Zwischenpfosten bilden kann.

## Claims

1. A clamping and fastening device (11) comprising a fitting part (7) for the longitudinal grooves or ducts (2), formed with undercut regions (4a, 4b) on both sides, of metal or plastic profiles (1), particularly hollow profiles on window and door frames or leaves, wherein the fitting part (7) has a base (8) for lowering through a longitudinal opening or a longitudinal gap (3) between the undercut regions (4a, 4b) into the longitudinal grooves or ducts (2) transversely to the longitudinal direction thereof, wherein the base (8) in the direction of lowering can be rigidly supported on the bottom (9) of the longitudinal grooves or ducts (2) or on the outer surfaces of the metal or plastic profiles (1) before the longitudinal opening or longitudinal gap (3), and wherein anchoring catches (12) can be snapped sideways from the base (8) into the undercut regions (4b) of the longitudinal grooves or ducts (2) and fixed therein by tightening clamping members (14) such as screws, **characterised in that** anchoring catches in the form of intrinsically rigid pressure claws (12) in the base are guided and held (16, 19) so as to be slidable obliquely outwards,
**in that** the pressure claws (12) have their abutment on a supporting plate (13) guided in the base (8), and
**in that** the supporting plate (13) is held by the clamping members (14) against the pressure claws (12) so as to be adjustable relative to the base (8).

2. A clamping and fastening device according to claim 1, **characterised in that** the base (8) of the fitting part (7) has longitudinal symmetry and on both sides of its plane (15-15) of longitudinal symmetry has substantially outwardly directed supporting and guide surfaces (16) for a pair of pressure claws (12),
**in that** the supporting plate (13) likewise has longitudinal symmetry and is formed with abutment cavities (17) for each pressure claw (12) in the pair, and
**in that** the clamping members (14) are operative between the base (8) and the supporting plate (13), likewise on the plane (15-15) of longitudinal symmetry.

3. A clamping and fastening device according to claim 1 or 2, **characterised in that** the back surfaces (19) of the pressure claws (12) facing the plane (15-15) of longitudinal symmetry and - preferably - also the supporting and guide surfaces (16) associated therewith in the base (8) are given approximately complementary arcuate shapes, the back surfaces (19) of the pressure claws (12) being convex whereas the supporting and guide surfaces (16) of the base (8) are concave.

4. A clamping and fastening device according to any of claims 1 to 3, **characterised in that** the two pressure claws (12) in each pair are connected at their top ends by a loop or yoke (20) which extends through an opening or passage (21) in the supporting plate (13).

5. A clamping and fastening device according to any of claims 1 to 4, **characterised in that** the base (8) and the supporting plate (13) of the fitting part (7) also have a transversely symmetrical construction and a pair of pressure claws are provided on each side of the plane (22-22) of transverse symmetry (Figs. 2 and 3), and a central clamping member (14) in the form of a screw is operative between the base (8) and the supporting plate (13) at the point of intersection between the plane (15-15) of longitudinal symmetry and the plane (22-22) of transverse symmetry (Fig. 10).

6. A clamping and fastening device according to any of claims 1 to 5, **characterised in that** the pressure claws (12) in the two pairs thereof lying on the same side of the plane (15-15) of longitudinal symmetry are connected by a respective intermediate web (23) (Figs. 6 and 9).

7. A clamping and fastening device according to any of claims 1 to 6, **characterised in that** all the pairs of pressure claws, together with their loops or yokes (20) and intermediate webs (23), are in the form of plastic injection mouldings or metal die castings.

8. A clamping and fastening device according to any of claims 1 to 7, **characterised in that** the supporting plate (13) for the pairs of pressure claws on the fitting part (7) is guided in a window (24) in the base (8) through respective lugs (26) engaging in grooves (25), said lugs (26) being disposed at transverse edges of the window (24) and the supporting plate (13) (Fig. 10).

9. A clamping and fastening device according to any of claims 1 to 9, **characterised in that** the clamping member (14) in the form of a screw, at its end facing the bottom (9) of the longitudinal grooves or ducts (2), has a conical tip (27) drivable into the bottom (9) of the longitudinal groove or the longitudinal duct (2) (Figs. 3 and 9).

10. A clamping and fastening device according to any of claims 1 to 9, **characterised in that** the fitting part (7) can form the bearing and guide plate of a rebate lever drive for actuating the locking rods for the lower leaf of two-leaf windows or doors without intermediate frame uprights.

## Revendications

1. Dispositif de serrage ou de fixation pour ferrures dans des rainures ou canaux longitudinaux (2) de profilés métalliques ou plastiques (1) équipées de zones de contre-dépouille de chaque côté et plus précisément dans des rainures ou canaux de profilés creux situés sur des châssis ou battants de fenêtres ou de portes, les ferrures (7) pouvant être enfoncées dans les rainures ou canaux longitudinaux (2), en biais par rapport à leur sens longitudinal, par l'intermédiaire d'une ouverture ou fente longitudinale (3) située entre les zones de contre-dépouille (4a, 4b), et au moyen d'un socle (8), le socle (8) pouvant s'appuyer de manière rigide et dans son sens d'enfoncement sur la base (9) des rainures ou canaux (2) longitudinaux ou sur la surface externe des profilés métalliques ou plastiques (1), devant l'ouverture ou la fente longitudinale (3) des rainures ou canaux longitudinaux, et des griffes d'ancrage (12) pouvant être écartés latéralement, à partir du socle, dans les zones de contre-dépouille (4b) des rainures ou canaux longitudinaux et fixées dans ces zones par le serrage de membres de précontrainte (14) comme des vis, par exemple, et
**caractérisé en ce que**,
des griffes de pression (12) rigides faisant office de griffes de serrage peuvent être guidées et maintenues (16, 19) de manière à pouvoir coulisser en biais vers l'extérieur,
la culée des griffes de pression est appuyée contre une plaque de soutien (13) guidée dans le socle (8), la plaque de soutien (13) peut être disposée contre les griffes de pression (12) par l'intermédiaire des membres de précontrainte (4) par rapport au socle (8)

2. dispositif de serrage et de fixation conforme à la revendication 1, **caractérisé en ce que**
le socle (8) de la ferrure (7) est symétrique dans le sens longitudinal et équipé, de chaque côté de son plan symétrique longitudinal (15-15), de surfaces de soutien et de guidage (16) orientées essentiellement vers l'extérieur et s'appliquant à un couple de griffes de pression (12),
la plaque de soutien (13) est elle aussi symétrique dans le sens longitudinal et équipée de dépressions de culée (17) pour chaque griffe de pression (12) du couple de griffes de pression,
les membres de précontrainte (14) situés entre le socle (8) et la plaque de soutien (13) agissent eux aussi sur le plan symétrique longitudinal (15-15).

3. Dispositif de serrage et de fixation selon une des revendications 1 et 2, **caractérisé en ce que**
les surfaces dorsales (19) des griffes de pression (12) orientées vers le plan symétrique longitudinal (15-15) et - de préférence - les surfaces de soutien et de guidage (16) du socle (8) orientées vers ces surfaces dorsales se complètent et forment un arc de cercle, les surfaces dorsales (19) des griffes de pression (12) étant convexes et les surfaces de soutien ou de guidage (16) du socle (8) concaves.

4. Dispositif de serrage et de fixation selon une des revendications 1 à 3, **caractérisé en ce que**
les extrémités supérieures des deux griffes de pression (12) de chaque couple de griffes de pression sont reliées par l'intermédiaire d'un crochet ou d'un étrier (20) traversant une ouverture ou un passage (21) de la plaque de soutien (13).

5. Dispositif de serrage et de fixation selon une des revendications 1 à 4, **caractérisé en ce que**
le socle (8) et la plaque de soutien (13) de la ferrure (7) sont également symétriques dans le sens transversal et équipés, de chaque côté du plan symétrique transversal (22-22), d'un couple de griffes de pression (Fig. 2 et 3), une vis faisant office de membre central de précontrainte (14) au point d'intersection des plans symétriques longitudinal (15-15) et transversal (22-22), entre le socle (8) et la plaque de soutien (13) (Fig. 10).

6. Dispositif de serrage et de fixation selon une des revendications 1 à 5, **caractérisé en ce que**
les griffes de pression (12) des deux couples de griffes de pression situées du même côté du plan symétrique longitudinal (15-15) sont reliées les unes aux autres via une traverse intermédiaire (23) (Fig. 6 et 9).

7. Dispositif de serrage et de fixation selon une des revendications 1 à 6, **caractérisé en ce que**
tous les couples de griffes de pression avec leurs crochets ou étriers (20) et leurs traverses intermédiaires (23) se présentent sous la forme d'un préformé en plastique ou en métal moulé par injection.

8. Dispositif de serrage et de fixation selon une des
revendications 1 à 7, **caractérisé en ce que**
la plaque de soutien (13) des couples de griffes de pression situés contre la ferrure (7) est guidée dans une fenêtre (24) du socle (8) par l'intermédiaire de nez (26) pénétrant dans des rainures (25) et situés sur des bords transversaux de la fenêtre (24) et de la plaque de soutien (13) (Fig. 10).

9. Dispositif de serrage et de fixation selon une des revendications 1 à 8, **caractérisé en ce que**
la vis servant de membre de précontrainte présente, à son extrémité orientée vers la base (9) des rainures ou canaux longitudinaux (2), une pointe conique (27) insérable dans la base (9) de la rainure ou du canal longitudinal (2) (Fig. 3 et 9).

10. Dispositif de serrage et de fixation selon une des revendications 1 à 9, **caractérisé en ce que**
la ferrure (7) constitue la plaque de fixation et de guidage d'un mécanisme à leviers et rainures destiné à actionner les espagnolettes des battants avec chasse par le bas de fenêtres ou portes à double battant sans montants de châssis intermédiaires.
